# EUROPÄISCHE PATENTSCHRIFT

(11) **EP 0 597 256 B1**
(45) Veröffentlichungstag und Bekanntmachung des Hinweises auf die Patenterteilung: **22.01.1997**
(21) Anmeldenummer: 93116300.0
(22) Anmeldetag: 08.10.1993
(51) Int. Cl.: B21D 53/08, F28F 1/32, F28D 1/053

(54) **Verfahren zur Bestückung von Heizwänden mit Konvektionslamellen und Anlage zur Durchführung des Verfahrens**
Method for mounting heating walls with convection lamellae and apparatus for carrying out the method
Procédé de montage des parois de chauffage avec des lamelles de convection et dispositif pour la mise en oeuvre dudit procédé

(30) Priorität: 09.11.1992 CH 3460/92
(43) Veröffentlichungstag der Anmeldung: 18.05.1994
(73) Patentinhaber: RUNTAL HOLDING COMPANY SA, CH-8750 Glarus (CH)
(72) Erfinder: Schneider, Jürg, CH-5000 Aarau (CH)
(74) Vertreter: Troesch Scheidegger Werner AG

(56) Entgegenhaltungen:
- CH-A- 391 629
- DE-A- 1 652 647
- GB-A- 805 521
- US-A- 3 650 233
- AUTOMATION Bd. 9, Nr. 6 , Juni 1962 , CLEVELAND US Seiten 56 - 61 'making radiators for large transformers'

## Beschreibung

Die vorliegende Erfindung betrifft ein Verfahren zur Bestückung von Heizwänden mit Konvektionslamellen, bei welchem die Lamellen auf die Heizwandrückseite aufgeschweisst werden, wobei in einer Formstation ein Metallband ab einem Metallbandspeicher abgezogen und aus dem Band die Lamellen geformt und auf Länge geschnitten werden, sowie eine Anlage zur Durchführung des Verfahrens.

Die heute stark verbreiteten Heizwände, bestehend aus parallel zueinander in einer Ebene angeordneten Flachrohren und diese untereinander verbindenden Sammelrohren für die Zu- und Abfuhr von Warmwasser, werden auf ihrer Rückseite in der Regel mit sog. Konvektionslamellen versehen.

Ueblicherweise wird zur Bildung der Lamellen ein Blech gemäss vorgegebenen Dimensionen in einer Presse verformt und das Blech, einen zusammenhängenden Lamellenstrang bildend, auf Vorratsrollen gespeichert, um dann je nach Bedarf abgelängt und als zusammenhängendes Lamellenblech auf die Heizwandrückseite aufgeschweisst zu werden (s.z.B. CH-A-391 629).

Selbstverständlich sind zu diesem Zweck Lamellenbleche verschiedener Breiten für verschiedene Lamellenlängen zu verwenden.

Diese Methode mag sich für grosse Serienfabrikationen eignen (wenn für eine grössere Serie immer dieselben Lamellenbleche gebraucht werden), ist jedoch aufwendig bei sogenannter auftragsbezogener Fertigung, d.h. einer Fertigung von Heizkörpern verschiedener Grösse, aber in beschränkter Stückzahl für einen bestimmten Besteller.

Der erforderliche Lagerplatz, aufwendige Zwischentransporte, umständliches "Handling" und Anfall von Schnittabfall ist dabei besonders nachteilig. Falls die Lamellenbleche ab der Blechrolle (coil) gefertigt und direkt der Weiterbearbeitung und dem Aufschweissen auf die Heizwand zugeführt werden, bedingt dies zudem eine hohe Umrüstzeit der Pressen (bei auftragsbezogener Fertigung).

Aufgabe der vorliegenden Erfindung war es, diese bekannten Methoden an die Bedürfnisse der auftragsbezogenen Fertigung anzupassen oder eine für diese Fertigungsart optimalere Lösung zu finden.

Diese Aufgabe wurde nun erfindungsgemäss durch die Merkmale des Anspruchs 1 gelöst.

Die Grundidee besteht somit darin die Bestückung der Heizwände mit Konvektionslamellen mittels ggf. individuel austgestalteten Einzellamellen durchzuführen.

Diese scheinbar rückschrittige Lösung bringt für die auftragsbezogene Fertigung enorme Vorteile:
- für eine bestimmte Lamellenform (d.h. bestimmte Teilung und Höhe der Lamellen) wird lediglich ein Band bestimmter Breite benötigt (einfache Rohmateriallagerhaltung);
- einfaches Handling;
- kein überflüssiger Materialverbrauch (d.h. Materialeinsparung, da keine nicht mehr verwendbaren Teile der Lamellen wegzutrennen sind, um vorspringenden Teilen der Heizwand, wie z.B. Aufhängebügeln, Platz zu machen);
- einfache Lagerhaltung (Zwischenlager entfallen);
- es wird nur ein Pressenwerkzeug für eine bestimmte Lamellenform benötigt (wesentliche Einsparung von Werkzeugkosten);
- das Anbringen von Aussparungen ist vereinfacht und verursacht nur geringen Abfall;
- eine (voll-) automatische Fertigung wird auch für kleine Stückzahlen möglich.

Vorzugsweise wird das Band schon vor der eigentlichen Formgebung auf Länge geschnitten.

Die verschiedenen Aussparungen können vor der Formgebung ausgeschnitten bzw. ausgestanzt werden.

Vorzugsweise werden die geformten und abgelängten Lamellen nacheinander einzeln der Schweissstation zugeführt, in der vorgegebenen Stellung auf der Heizwandrückseite ausgerichtet und festgeschweisst.

Eine zur Durchführung des Verfahrens geeignete Anlage zeichnet sich durch die Merkmale des Anspruchs 9 aus.

Die Erfindung wird nachstehend anhand der Zeichnung noch etwas näher erläutert. Es zeigt
die einzige Figur rein schematisch eine Anlage zur Bestückung von Heizwänden mit Konvektionslamellen.

Wie bereits erwähnt, liegt der Kern der Erfindung darin, dass die Bestückung der Heizwandrückseiten mit Konvektionslamellen mittels Einzellamellen erfolgt. Es versteht sich von selbst, dass jede Heizwand nur Lamellen eines Typs (Teilung, Höhe) enthält, welche jedoch gegebenenfalls an bestimmten Stellen verschiedene Länge aufweisen können, um Teile der Heizwand freizulassen. Dies wird dank des vorliegenden Verfahrens problemlos möglich, indem der Bestückungsplan entsprechende Lamellen verschiedener Länge vorsieht, und diese lediglich gemäss Plan in der passenden Reihenfolge aufzuschweissen sind.

Der grundlegende Vorteil des erfindungsgemässen Verfahrens liegt jedoch darin, dass mit nur einem Presswerkzeug Heizwände verschiedener Höhe bzw. Breite ausgerüstet werden können, vorausgesetzt selbstredend, dass der gleiche Lamellentyp zu verwenden ist. Das Verfahren eignet sich somit besonders für die auftragsbezogene Fertigung.

Die Lamellen sind lediglich auf die vorgegebene Länge zu fertigen und können dann nacheinander plaziert und aufgeschweisst werden (je nach Schweisseinrichtung gegebenenfalls auch in Gruppen, aber getrennt voneinander).

Die Zeichnung zeigt rein schematisch eine Anlage zur Durchführung des Verfahrens, bestehend aus einer Eingangsstation 1, einer anschliessenden Formstation 2 und schliesslich einer an diese anschliessende Transportbahn 3 mit Schweisseinrichtung.

Die Eingangsstation 1 umfasst insbesondere eine Metallbandrollen-Halterung 4 (Haspel), eine Einrichtung 5 zum Richten des Metallbandes 6, eine Schneid- oder Stanzeinrichtung 7 zum mustergemässen Anbringen von eventuellen Aussparungen in das Band, eine Schneidvorrichtung 8 zum Ablängen des Bandes und gegebenenfalls eine Vorschubeinrichtung für das Band.

Die abgelängten Bandstücke (jeweils zur Bildung einer Einzellamelle vorgesehen) werden aus der Eingangsstation 1 in die Formstation 2 weitertransportiert und in dieser (als Presse ausgebildet) in die definitive Form gebracht (s. z.B. Schritte a-d), wobei im Schritt d noch Schweissbuckel 10 in die Lamellenfüsse 9,9' eingeprägt werden.

Aus der Formstation 2 werden die fertigen Lamellen 11 in der Regel nacheinander auf die mit der Rückseite nach oben liegende Heizwand 12 geschoben, ausgerichtet und individuell festgeschweisst (die Flachrohre der Heizwand sind schon zu einer Baugruppe zusammengefügt). Die so nacheinander (oder gegebenenfalls gruppenweise) aufgeschweissten Konvektionslamellen 11 versteifen dabei die Heizwand zusätzlich. Bei Bedarf können die Stirnflächen der Lamellen noch durch Aufschweissen eines Verbindungsbandes (nicht dargestellt) weiter versteift werden. Die Heizwand 12 wird auf dem Tisch 13 (Transportbahn) schrittweise vorwärtsbewegt, so dass jede Lamelle 11 am richtigen Ort aufgesetzt werden kann.

## Patentansprüche

1. Verfahren zur Bestückung von Heizwänden (12) mit Konvektionslamellen (11), bei welchem die Lamellen (11) auf die Heizwandrückseite aufgeschweisst werden, wobei in einer Formstation (1, 2) ein Metallband (6) ab einem Metallbandspeicher (4) abgezogen und aus dem Band die Lamellen geformt und auf Länge geschnitten werden, dadurch gekennzeichnet, dass in der Formstation (1, 2) die Lamellen (11) mit gewünschten, ggf. unterschiedlichen Abmessungen bezüglich Teilung und Höhe geformt und gemäss einem Bestückungsplan, in welchem die gewünschten, ggf. unterschiedlichen Längen der für die Bestückung einer jeweiligen Heizwand (12) erforderlichen Konvektionslamellen (11) festgelegt sind, auf Länge geschnitten werden und dass die so Einzellamellen (11) gemäss dem Bestückungsplan einzeln der Schweissstation (3) zugeführt, auf der Heizwandrückseite ausgerichtet und auf diese einzeln oder in Gruppen aufgeschweisst werden.

2. Verfahren nach Anspruch 1, dadurch gekennzeichnet, dass gemäss Bestückungsplan die Lamellen (11) in der vorgesehenen Reihenfolge auf die gewünschten, gegebenenfalls unterschiedlichen Längen abgelängt werden.

3. Verfahren nach Anspruch 1 oder 2, dadurch gekennzeichnet, dass das Metallband (6) ab einer Metallbandrolle (4) abgezogen wird.

4. Verfahren nach Anspruch 1 oder 3, dadurch gekennzeichnet, dass das Band (6) auf Länge geschnitten wird, und die Lamelle (11) erst anschliessend geformt wird.

5. Verfahren nach einem der Ansprüche 1-4, dadurch gekennzeichnet, dass das noch nicht zur Lamelle (11) geformte Metallband (6) mit Aussparungen an den späteren Uebergängen zwischen zwei benachbarten Flachrohren der Heizwand (12) ausgestattet wird.

6. Verfahren nach einem der Ansprüche 1-5, dadurch gekennzeichnet, dass das noch nicht zur Lamelle (11) geformte Metallband (6) mit Aussparungen zur Bildung von Aufhängeöffnungen ausgestattet ist.

7. Verfahren nach einem der Ansprüche 1-6, dadurch gekennzeichnet, dass in den die Lamellenfüsse (9, 9') bildenden Abschnitten des Bandes Schweissbuckel (10) vorgeprägt werden.

8. Verfahren nach einem der Ansprüche 1-7, dadurch gekennzeichnet, dass nach der Herstellung der Lamellen (11) diese nacheinander einzeln der Schweissstation (3) zugeführt, in der vorgesehenen Stellung auf der Heizwandrückseite ausgerichtet und dort festgeschweisst werden.

9. Anlage zur Durchführung des Verfahrens nach einem der Ansprüche 1-8 zur Bestückung von Heizwänden mit Konvektionslamellen mittels zugehöriger Ausricht-, Schweiss- und Vorschubeinrichtungen, dadurch gekennzeichnet, daß die Anlage eine Eingangsstation (1) mit einem Metallbandrollenhalter (4), Werkzeugen (7, 8) zum Ausschneiden bzw. Ausstanzen von Bandausnehmungen sowie einer Trennvorrichtung (8) zum individuellen Ablängen von Bandabschnitten gemäss Bestückungsplan zur Bildung einzelner Lamellen (11) mit ggf. unterschiedlichen Abmessungen, eine anschliessende Formstation (2) zur Formung der fertigen Lamelle (11) und eine neben dieser angeordnete Transportbahn (13) für mit Lamellen (11) zu bestückenden Heizwände (12) aufweist.

## Claims

1. Method of attaching convection fins (11) to heating panels (12), in which the fins (11) are welded to the rear face of the heating panel, in which in a forming station (1, 2) a metal band (6) is pulled out from a metal band roll (4) and the fins are formed from the band and are cut to length, characterized in that in the forming station (1, 2) the fins (11) are formed with the desired optionally different dimensions in terms of distribution and height, and are cut to length in accordance with an attachment layout in which the desired, optionally different, lengths of convection fin required for the attachment to a particular heating panel (12) are determined, and that the thus formed individual fins (11) are introduced individually into the welding station (3) in accordance with the attachment layout, are arranged on the rear face of the heating panel and are then welded thereto individually or in groups.

2. Method according to Claim 1, characterized in that in accordance with an attachment plan the fins (11) are cut in the predetermined sequence to the desired, optionally different, lengths.

3. Method according to Claim 1 or 2, characterized in that the metal band (6) is pulled out from a metal band roll (4).

4. Method according to Claim 1 or 3, characterized in that the band (6) is cut to length, and the fin (11) is previously formed connected thereto.

5. Method according to Claims 1 to 4, characterized in that the metal band (6) which has not yet been formed into fins (11) is provided with apertures on the subsequent bridges between two neighbouring flat tubes of the heating panel (12).

6. Method according to one of Claims 1 to 5, characterized in that the metal band (6) which has not yet been formed into fins (11) is provided with apertures for constituting mounting openings.

7. Method according to any of Claims 1 to 6, characterized in that projection welds (10) are applied in the sections intended to serve as fin feet (9, 9').

8. Method according to any of Claims 1 to 7, characterized in that after the production of the fins (11) these are introduced individually in sequence into the welding station (3), are arranged in the predetermined position on the rear face of the heating panel and are securely welded in that position.

9. Apparatus for carrying out the method in accordance with any of Claims 1 to 8 for attaching convection fins to a heating panel by means of aligning, welding and feed devices which form part thereof, characterized in that the apparatus comprises an input station (1) with a metal band roll holder (4), tools (7, 8) for cutting or stamping band cutouts as well as a separating device for individually separating band sections in accordance with the attachment plan to provide individual fins (11) with optionally different dimensions, a forming station (2) connected thereto for forming the prepared fins (11) and, arranged adjacent thereto, a conveyor (13) for heating panels (12) to which fins (11) are to be attached.

## Revendications

1. Procédé de garnissage de parois de chauffage (12) avec des lamelles de convection (11), dans lequel les lamelles (11) sont rapportées par soudage sur la face arrière de la paroi de chauffage, où, dans un poste de formage (1, 2), une bande métallique (6) est tirée d'une réserve de bandes métalliques (4) et les lamelles sont formées à partir de la bande et coupées à longueur, caractérisé en ce que dans le poste de formage (1, 2), les lamelles (11) sont formées avec des dimensions, souhaitées, le cas échéant différentes, concernant la division et la hauteur et sont fixées, en respectant un plan de garnissage, dans lequel les longueurs souhaitées, le cas échéant différentes, des lamelles de convection (11) nécessaires au garnissage d'une paroi de chauffage (12) respective sont découpées à la longueur et en ce que les lamelles individuelles (11) ainsi fabriquées sont amenées suivant le plan de garnissage individuellement au poste de soudage (3), sont placées sur la face arrière de la paroi de chauffage et sont rapportées par soudage sur celle-ci, individuellement ou bien par groupes.

2. Procédé selon la revendication 1, caractérisé en ce qu'en respectant le plan de garnissage, les lamelles (11) sont mises à longueur dans l'ordre de succession prévu, pour obtenir les longueurs souhaitées, le cas échéant différentes.

3. Procédé selon la revendication 1 ou 2, caractérisé en ce que la bande métallique (6) est extraite d'un rouleau (4) de bande métallique.

4. Procédé selon la revendication 1 ou 3, caractérisé en ce que la bande (6) est coupée à longueur et la lamelle (11) est formée subséquemment.

5. Procédé selon l'une des revendications 1 à 4, caractérisé en ce que la bande métallique (6) non encore façonnée en lamelles (11) est dotée d'évidements ménagés sur les transitions allant être ultérieurement réalisées entre deux tubes plats voisins de la paroi de chauffage (12).

6. Procédé selon l'une des revendications 1 à 5, caractérisé en ce que la bande métallique (6) non encore façonnée en lamelle (11) est dotée d'évidements pour constituer des ouvertures d'accrochage.

7. Procédé selon l'une des revendications 1 à 6, caractérisé en ce que des bossages de soudage (10) sont pré-formés dans les sections de la bande constituant les pieds de lamelles (9, 9').

8. Procédé selon l'une des revendications 1 à 7, caractérisé en ce qu'après fabrication des lamelles (11), celles-ci sont amenées les unes après les autres individuellement au poste de soudage (3), sont placées dans la position prévue sur la face arrière de la paroi de chauffage et y sont fixées par soudage.

9. Installation de mise en oeuvre du procédé selon l'une des revendications 1 à 8, pour le garnissage de parois de chauffage avec des lamelles de convection au moyen de dispositifs de positionnement en orientation, de soudage et d'avancement afférents, caractérisée en ce que l'installation présente un poste d'entrée (1), équipé d'un support (4) pour rouleaux de bande métallique, d'outils (7, 8) destinés au découpage, respectivement à l'estampage d'évidements dans les bandes, ainsi que d'un poste de séparation (8) pour effectuer la mise à longueur individuelle des sections de bande, en respectant le plan de garnissage, pour constituer des lamelles (11) individuelles ayant le cas échéant des dimensions différentes, avec un poste de formage (2) placé à la suite, pour façonner la lamelle (11) fabriquée et une bande de transport (13) disposée à côté de ce poste de façonnage pour parois de chauffage (12) à garnir de lamelles (11).
